# EUROPÄISCHE PATENTSCHRIFT

(11) **EP 3 383 540 B1**
(45) Veröffentlichungstag und Bekanntmachung des Hinweises auf die Patenterteilung: **28.10.2020**
(21) Anmeldenummer: 16805445.0
(22) Anmeldetag: 02.12.2016
(51) Int. Cl.: B02B 3/04, B02B 3/00

(54) **ROTOR, SCHLEIFMASCHINE, LUFTABSAUGUMMANTELUNG UND SCHLEIFELEMENT FÜR EINE SCHLEIFMASCHINE**
ROTOR, GRINDING MACHINE, AIR EXTRACTION CLADDING AND GRINDING ELEMENT FOR A GRINDING MACHINE
ROTOR, AFFUTEUSE, GAINE D'ASPIRATION D'AIR ET ELEMENT ABRASIF POUR UNE AFFUTEUSE

(30) Priorität: 04.12.2015 EP 15198064
(43) Veröffentlichungstag der Anmeldung: 10.10.2018
(73) Patentinhaber: Bühler AG, 9240 Uzwil (CH)
(72) Erfinder: KINZEL, Benjamin, 8555 Müllheim (CH); MOOSMANN, Jürgen, 88276 Berg (DE)
(74) Vertreter: Hepp Wenger Ryffel AG
(86) Internationale Anmeldenummer: PCT/EP2016/079638
(87) Internationale Veröffentlichungsnummer: WO 2017/093513

(56) Entgegenhaltungen:
- EP-A1- 0 668 107
- CH-A- 265 510
- NL-C- 70 809
- US-A1- 2012 067 990

## Beschreibung

Die Erfindung betrifft einen Rotor und eine Schleifmaschine für die Lebensmittel- und Futtermittelindustrie sowie ein Schleifelement für eine Schleifmaschine und eine Luftabsaugummantelung nach dem Oberbegriff der unabhängigen Ansprüche.

Schleifmaschinen werden in der Lebensmittel- und Futtermittelindustrie verwendet, um die äusseren Schichten von Getreideprodukten, Hülsenfrüchten und dgl., wie beispielsweise Reis, (Hart-)Weizen, Bulgur, Roggen, Gerste, Hirse, Erbsen, Linsen, Quinoa, Durum, trockene Bohnen und Pfeffer, gezielt schichtweise abzuschleifen, um beispielsweise eine spätere Bearbeitung einfacher zu gestalten oder die organoleptischen Eigenschaften zu beeinflussen. Dabei werden rotierende Schleifscheiben verwendet, welche mit einem abrasiven Material beschichtet und/oder mit einer abrasiven Fläche versehen sind. Beim Durchlaufen der Schleifmaschine wird konstruktionsbedingt das zu schleifende Produkt in Kontakt mit dem abrasiven Material bzw. der abrasiven Fläche gebracht und abgeschliffen. Bekannte Schleifmaschinen sind jedoch bezüglich der erbrachten Schleifleistung, auch Schleifgrad genannt, in vielerlei Hinsicht nicht zufriedenstellend.

Ein erhöhter Durchsatz bei niedrigem Energieverbrauch ist allgemein gewünscht. Dies ist mit Schleifmaschinen aus dem Stand der Technik nur mit der parallelen oder seriellen Anordnung mehrerer Schleifmaschinen zu erreichen. Beispielsweise ist zurzeit mit einer Schleifmaschine der Anmelderin (Bühler AG, Uzwil) bei einer Motorleistung von 55kW und einem Durchsatz von 8 t/h lediglich ein Schleifgrad bei Hartweizen von maximal 2% erreichbar. Durch eine Erhöhung der Drehzahl der Schleifscheiben wären höhere Schleifgrade oder Durchsätze möglich, welche jedoch die abrasive Fläche bzw. das abrasive Material zerstören würden. Zudem würde der abgeschliffene Schleifstaub schnell die abrasive Fläche bzw. das abrasive Material zusetzen und die Schleifleistung herabsetzen.

Weitere Herausforderungen sind die Dosierung des zu schleifenden Produkts in die Schleifmaschine sowie die Regelung und/oder Steuerung des Auslasses der Schleifmaschine, welche bis jetzt nicht zufriedenstellend realisiert werden konnten.

Die EP 0 668 107 A1 offenbart einen Rotor gemäss dem Oberbegriff des Anspruchs 1.

Der Erfindung liegt daher die Aufgabe zugrunde, ein Rotor für eine Schleifmaschine anzugeben, welche die Nachteile des Bekannten vermeidet und insbesondere einen hohen Durchsatz mit genügend Schleifleistung erlaubt und nicht durch abgeschliffenen Schleifstaub zugesetzt wird. Zudem soll der Rotor hohe Drehzahlen und Umfangsgeschwindigkeiten standhalten können.

Die Aufgabe wird mit einem Rotor gemäss Kennzeichen des unabhängigen Anspruchs gelöst.

Der Rotor umfasst eine Mehrzahl von im Wesentlichen zylindrischen Schleifelementen mit je einer äusseren, im Wesentlichen kreiszylindermantelförmigen Schleiffläche.

Es ist aus fertigungstechnischen Gründen nicht möglich, eine Schleiffläche mit einer 90° Kante zu fertigen, so dass diese meist abgerundet oder abgefast wird. Im Sinne der vorliegenden Erfindung wird daher unter "im Wesentlichen kreiszylindermantelförmige Schleiffläche" eine Schleiffläche verstanden, welche einer Kreiszylindermantelfläche nähert und eine abgerundete oder abgefaste Kante aufweisen kann.

Das Schleifelement ist bevorzugt als Hohlzylinder ausgebildet. Dies ist insbesondere aus Gewichts- und Kostengründen bevorzugt. Zudem kann im Inneren des Rotors eine Luftströmung erzeugt werden, welche die Entfernung des abgeschliffenen Schleifstaubs unterstützt und somit einem Zusetzen der Schleifflächen entgegenwirkt.

Die Schleifelemente sind übereinander koaxial und derart angeordnet, dass zwischen den Schleifflächen zweier benachbarter Schleifelemente ein im Wesentlichen ringförmiger Luftspalt entsteht. Es ist für einen Fachmann ersichtlich, dass die Schleifelemente im Wesentlichen den gleichen Aussendurchmesser aufweisen. Ferner ist aufgrund der Form der Schleiffläche mit einer abgerundeten oder abgefasten Kante der Luftspalt ebenfalls annähernd ringförmig ausgebildet.

Erfindungsgemäss ist ein Verhältnis zwischen einer Hüllfläche des Rotors und einer Gesamtschleiffläche des Rotors grösser als 1,05, bevorzugt grösser gleich 1,1, noch bevorzugter grösser gleich 1,12.

Das Verhältnis zwischen der Hüllfläche des Rotors und der Gesamtschleiffläche des Rotors ist dabei kleiner als 1,25.

Die Hüllfläche des Rotors wird, aufgrund der der Form der Schleiffläche mit einer abgerundeten oder abgefasten Kante, durch die Hüllfläche eines Kreiszylinders mit Rotordurchmesser definiert. Die Höhe des Rotors wird zwischen den jeweils äusseren Kanten des jeweiligen Schleifelements gemessen.

Entsprechend wird die Gesamtschleiffläche als die Summe der Schleifflächen der Schleifelemente definiert, wobei jede Schleiffläche durch die Hüllfläche eines Kreiszylinders mit Rotordurchmesser (gleich Schleifelementdurchmesser) und Schleifelementhöhe definiert wird. Zur Schleifelementhöhe gehören nicht Abstandhalter, Befestigungselemente und dgl. welche gegebenenfalls über die Schleifelementhöhe hinausragen können.

Es hat sich dabei überraschenderweise herausgestellt, dass ein erfindungsgemässes Verhältnis sehr hohe Drehzahlen des Rotors erlaubt, so dass entsprechend ein höherer Durchsatz als bisher möglich ist. Zudem erlauben die Luftspalte die Entfernung von abgeschliffenem Schleifstaub, so dass die Schleiffläche nicht zugesetzt wird, insbesondere wenn die Schleifelemente hohl ausgebildet sind.

Bevorzugt weist der Rotor eine Gesamtschleiffläche zwischen 0,7 und 1,2 m² und/oder eine Hüllfläche zwischen 0,8 und 1,5 m² auf.

Der Rotor weist einen Aussendurchmesser zwischen 0,5 und 0,6 m auf.

Dabei ist es möglich, insbesondere bei einem hohlen Rotor, dass genug Luft durch die Luftspalte zur Entfernung des abgeschliffenen Schleifstaubs gefördert werden kann. Zudem ist mit einem solchen Aussendurchmesser das Erreichen von optimalen Umfangsgeschwindigkeiten bei verhältnismässig niedrigen Drehzahlen des Rotors möglich.

Dabei weist der Rotor bevorzugt eine Höhe zwischen 0,5 und 0,6 m auf.

Das erlaubt die Bereitstellung von genug Schleiffläche, um die gestellten Anforderungen an Durchsatz und Schleifgrad zu erreichen.

Ein Verhältnis zwischen Schleifelementhöhe und Aussendurchmesser beträgt bevorzugt zwischen 1/8 und 1/12.

Die Höhe des ringförmigen Luftspaltes beträgt bevorzugt zwischen 5 und 9 mm.

Die Schleifelemente sind bevorzugt gleich ausgebildet und voneinander gleich beabstandet, so dass eine möglichst optimale und homogene Strömung von Luft durch den Rotor und eine damit verbundene Entfernung von abgeschliffenem Schleifstaub erzeugt wird.

Ein Schleifelement umfasst bevorzugt einen Grundkörper mit einer äusseren, im Wesentlichen kreiszylindermantelförmigen Aussenfläche und eine auf die Aussenfläche aufgebrachte Beschichtung.

Damit wird die Fertigung der Schleifelemente vereinfacht. Zudem ist es möglich, abgenutzte Schleifflächen bzw. Beschichtungen abzutragen und die Grundkörper neu zu beschichten.

Die Beschichtung ist bevorzugt eine Diamantbeschichtung. Dabei kann es sich um natürliche oder synthetische Diamanten handeln. Die Beschichtung umfasst Diamanten als Schleifmittel und kann weitere Hilfsmaterialien als Träger und/oder Schleifmittel umfassen. Alternativ oder zusätzlich kommen weitere Materialien wie beispielsweise Quarz, Korund, Schmirgel, Granat, Siliziumcarbid, Chromoxid und Bornitrid in Frage.

Die Diamantbeschichtung ist bevorzugt eine galvanische Diamantbeschichtung. Dabei umfasst bevorzugt der Grundkörper wenigstens eine metallische Aussenfläche.

Eine galvanische Diamantbeschichtung erlaubt die Ausbildung einer sehr stabilen Schleiffläche, welche sehr hohe Drehzahlen und Umfangsgeschwindigkeiten standhält.

Die Beschichtung, insbesondere die Diamantbeschichtung weist bevorzugt eine mittlere Partikelgrösse zwischen 0,3 mm und 0,8 mm auf.

Eine solche mittlere Partikelgrösse hat sich als besonders geeignet für die Behandlung von Lebens- und Futtermitteln herausgestellt.

Es ist ferner Aufgabe der Erfindung, eine Schleifmaschine für die Lebensmittel- und Futtermittelindustrie anzugeben, welche die Nachteile des Bekannten vermeidet und insbesondere einen hohen Durchsatz mit genügend Schleifleistung aufweist und bei welcher der Rotor nicht durch abgeschliffenen Schleifstaub zugesetzt wird.

Die Aufgabe wird von einer Schleifmaschine gemäss des Anspruchs 7 gelöst.

Die Schleifmaschine umfasst einen im Wesentlichen zylindrischen Rotor, ein Rotorgehäuse mit einem Einlass und einem Auslass für das zu schleifende bzw. geschliffene Produkt, und einem Antrieb zum Antreiben des Rotors. Bei dem Rotor handelt es sich um einen erfindungsgemässen Rotor.

Erfindungsgemäss wird der Rotor direkt angetrieben. Insbesondere ist eine Antriebswelle des Antriebs direkt mit dem Rotor verbunden. Dabei wird gemeint, dass die Antriebswelle nicht wie bisher üblich über Übertragungselemente wie Ketten, Riemen, Bänder und dgl. aber auch Getrieben angetrieben wird. Eine solche Anordnung erlaubt eine besondere hygienische Bauweise der Schleifmaschine, da Maschinenelemente, welche verschleissen und/oder geschmiert werden getrennt vom Produkt ausgebildet werden können. Dabei ist bevorzugt die Antriebswelle koaxial zum Rotor angeordnet.

Bevorzugt weist die Schleifmaschine und/oder das Rotorgehäuse eine Schleifkammer mit einer im Wesentlichen kreiszylindermantelförmigen Kammerwand auf, welche den Rotor koaxial umgibt. Die Kammerwand ist von der Schleiffläche beabstandet angeordnet, so dass ein Schleifspalt gebildet wird. Während des Betriebes wird das zu schleifende Produkt in den Schleifspalt gefördert und dort geschliffen. Dabei ist die Drehachse des Rotors bevorzug senkrecht zu einem Gravitationsvektor angeordnet, so dass das zu schleifende Produkt nur durch Schwerkraft gefördert werden kann. Selbstverständlich sind jedoch auch andere Anordnungen des Rotors je nach Anwendung möglich.

Bevorzugt beträgt die Schleifspaltbreite, d.h. der radial gemessene Abstand zwischen Kammerwand und Schleiffläche zwischen 15 und 25 mm.

Die Kammerwand ist bevorzugt mit einer Mehrzahl von Luftdurchführungsöffnungen versehen. Die Luftdurchführungsöffnungen ermöglichen das Heraus- oder Hineinströmen von Luft aus dem bzw. in das Rotorgehäuse, so dass damit der leichte, abgeschliffene Schleifstaub entfernt werden kann. Die Luftdurchführungsöffnungen sind bevorzugt als Schlitz ausgebildet. Gegenüber kreisförmigen Bohrungen neigen Schlitze weniger zur Verstopfung.

Bevorzugt sind die Schlitze zwischen 0,8 mm und 1,5 mm breit. In diesem Sinne wird die Breite der Schlitze als Abstand zwischen zwei Seitenwänden der Schlitze in eine Richtung senkrecht zur Längsausstreckung der Schlitze gemessen.

Die Kammerwand ist bevorzugt mit vorstehenden Brems- und Stauleisten versehen, welche sich jeweils im Wesentlichen parallel bzw. koaxial umlaufend zu Rotorachse erstrecken. Die Brems- und Stauleisten bewirken eine Verringerung der Schleifspaltbreite im Bereich der Brems- und Stauleiste und eine Umlenkung des zu schleifenden Produktes, damit sichergestellt werden kann, dass eine gleichmässige Behandlung des zu schleifenden Produktes stattfindet.

Die Bremsleisten sind dabei verstellbar ausgebildet, so dass der Vorsprung bezüglich der Kammerwand zwischen 4 mm und 10 mm einstellbar ist.

Bevorzug weist der Auslass wenigstens einen Absperrschieber zum Einstellen eines Produktdurchflusses auf. Der Absperrschieber ist bevorzugt derart angeordnet, dass eine Schliess- bzw. Öffnungsrichtung einer Schieberplatte des Absperrschiebers im Wesentlichen senkrecht zum Gravitationsvektor ist. Damit wird die Bewegung der Schieberplatte vom Gewicht des abgeschliffenen Produkts, welches je nach Stellung der Schieberplatte gestaut wird und auf der Schieberplatte lastet, nicht beeinträchtigt. Zudem kann ein Absperrschieber besser und präziser eingestellt werden als beispielsweise Absperrkegeln mit einem Gegengewicht. Bevorzugt ist der Absperrschieber als Ringblende mit einer Mehrzahl von Auslassöffnungen ausgebildet.

Der Absperrschieber und/oder die Ringblende ist wird bevorzugt in Abhängigkeit der vom Antrieb aufgenommenen Leistung geregelt und/oder gesteuert - d.h. (teilweise) geöffnet und geschlossen. Da die Schleifleistung und folglich der Schleifgrad mit der vom Antrieb aufgenommenen Leistung zusammenhängt kann auf einfache Weise über eine Kennlinie der Schleifmaschine den gewünschten Schleifgrad eingestellt werden, indem das zu schleifende Produkt im Schleifspalt gestaut wird und der Absperrschieber und/oder die Ringblende derart gesteuert und/oder geregelt wird, dass die vom Antrieb aufgenommene Leistung konstant bleibt.

Der Rotor ist mit einer Drehzahl zwischen 1400 und 1800 Umdrehungen/min und/oder einer Umfangsgeschwindigkeit zwischen 40 und 100 m/s betreibbar.

Die Schleifmaschine umfasst bevorzugt eine Luftabsaugvorrichtung, welche bevorzugt mit einer Absaugleistung zwischen 40 und 95 m³/min betreibbar ist.

Bevorzugt ist eine Mehrzahl von Luftabsaugkanälen um die Kammerwand angeordnet und mit der Luftabsaugvorrichtung strömungstechnisch verbunden.

Die Luftabsaugkanäle bilden bevorzugt eine Ummantelung der Kammerwand und sind übereinander angeordnet. Während des Betriebes wird bevorzugt durch die Luftabsaugvorrichtung über die Luftabsaugkanäle eine Luftströmung erzeugt, so dass Luft von aussen her über den Rotor und durch die Luftspalte zwischen benachbarten Schleifelementen des Rotors und die Luftdurchführungsöffnungen der Kammerwand hindurch strömt und den leichten, abgeschliffenen Schleifstaub mitnimmt.

Bevorzugt sind die Luftabsaugkanäle als Ummantelung der Schleifkammer ausgebildet mit einer Mantelfläche und einer Mehrzahl von radialen Böden, welche sich zwischen Mantelfläche und Kammerwand erstrecken. Die Mantelfläche ist bevorzugt nicht konzentrisch zum Rotor und zur Kammerwand angeordnet sondern verläuft so, dass in Umfangrichtung des Rotors bzw. der Kammer betrachtet ein Abstand zwischen Kammer bzw. Rotor zunimmt, insbesondere stetig zunimmt. Bevorzugt verläuft die Mantelfläche spiralförmig.

Die Luftabsaugkanäle ermöglichen eine homogene Verteilung des Luftstromes über die gesamte Höhe des Rotors und der Kammerwand, so dass einem Zusetzen der Schleiffläche und einem Verstopfen der Luftdurchführungsöffnungen weitestgehend entgegengewirkt wird. Ferner erlaubt der bevorzugte Verlauf der Mantelfläche die Ausbildung eines konstanten Druckgefälles über den gesamten Umfang der Rotors bzw. der Kammerwand.

Bevorzugt ist der Rotor einseitig gelagert. Insbesondere ist der Rotor in einem unteren Bereich gelagert, wobei die obere Stirnfläche des Rotors mit einer kegel- oder kegelstumpfförmigen Abdeckung versehen ist. In diesem Bereich ist auch der Einlass für das zu schleifende Produkt angeordnet. Bevorzugt ist der Einlass zentral - d.h. konzentrisch zum Rotor - angeordnet. Dies erlaubt eine gleichmässige Verteilung des zu schleifenden Produkts über den gesamten Umfang des Rotors im Schleifspalt. Zudem entfällt hier die Notwendigkeit von Fördervorrichtungen im Einlassbereich, was im Hinblick auf ein hygienegerechtes Design gewünscht ist.

Diese Offenbarung betrifft ferner ein Verfahren zum Betreiben einer Schleifmaschine für die Lebensmittel- und Futtermittelindustrie. Dabei sind die obigen Ausführungen betreffend die erfindungsgemässe Schleifmaschine entsprechend anwendbar.

Diese Offenbarung betrifft ferner ein Schleifelement für eine erfindungsgemässe Schleifmaschine für die Lebensmittel- und Futtermittelindustrie.

Das Schleifelement ist im Wesentlichen zylindrisch, insbesondere holzylindrisch ausgebildet und weist und eine äussere, im Wesentlichen kreiszylindermantelförmige Schleiffläche auf.

Erfindungsgemäss beträgt ein Verhältnis zwischen Höhe der Schleiffläche und Aussendurchmesser des Schleifelements zwischen 1/8 und 1/12.

Vorteile und mögliche Weiterbildungen eines solchen Schleifelements sind aus der obigen Beschreibung ersichtlich und gelten für das erfindungsgemässe Schleifelement entsprechend. Damit wird die Umrüstung von bestehenden Rotoren ermöglicht.

Die Erfindung betrifft ferner eine Schleifmaschine mit einer Luftabsaugummantelung für die Lebensmittel- und Futtermittelindustrie.

Die Luftabsaugummantelung eignet sich insbesondere für die Nachrüstung von bereits bestehenden Schleifmaschinen.

Die Luftabsaugummantelung umfasst eine Mantelfläche, welche um einen Rotor bzw. einer mit Luftdurchführungsöffnungen versehenen Kammerwand einer Schleifkammer einer Schleifmaschine anordenbar ist und mit einer Luftabsaugvorrichtung strömungstechnisch verbindbar ist.

Die Mantelfläche ist dabei derart ausgebildet, dass diese nicht konzentrisch zum Rotor bzw. zur Kammerwand angeordnet ist sondern dass in Umfangrichtung des Rotors bzw. der Kammer betrachtet ein radialer Abstand zwischen der Mantelfläche und der Kammer und/oder der Rotorachse (und somit der Schleiffläche) zunimmt, bevorzugt stetig zunimmt. Weiter bevorzugt verläuft die Mantelfläche spiralförmig.

Bevorzugt bildet die Luftabsaugummantelung eine Mehrzahl von um den Rotor bzw. die Kammerwand anordenbaren Luftabsaugkanälen.

Die Luftabsaugkanäle sind bevorzugt übereinander angeordnet. Während des Betriebes wird bevorzugt durch die Luftabsaugvorrichtung über die Luftabsaugkanäle eine Luftströmung erzeugt, so dass in der Schleifkammer ein Unterdruck entsteht und der leichte, abgeschliffene Schleifstaub aus der Schleifkammer entfernt werden kann.

Bevorzugt umfasst die Luftabsaugummantelung eine Mantelfläche und eine Mehrzahl von radialen Böden, welche sich zwischen Mantelfläche und Kammerwand einer Schleifkammer erstrecken.

Die Luftabsaugummantelung ermöglicht eine homogene Verteilung des Luftstromes über die gesamte Höhe des Rotors und der Kammerwand, so dass einem Zusetzen von Schleifflächen und einem Verstopfen der Luftdurchführungsöffnungen weitestgehend entgegengewirkt wird. Ferner erlaubt der bevorzugte Verlauf der Mantelfläche die Ausbildung eines konstanten Druckgefälles über den gesamten Umfang der Rotors bzw. der Kammerwand.

Die Erfindung wird nachfolgend anhand eines bevorzugten Ausführungsbeispiels in Verbindung mit der Zeichnung besser beschrieben. Es zeigen:
- Fig. 1: eine perspektivische Schnittansicht einer bevorzugten Ausführungsform einer Schleifmaschine;
- Fig. 2: eine perspektivische Ansicht der Schleifmaschine der Figur 1 mit aufgeklappter Kammerwand;
- Fig. 3: die Schleifmaschine der Figur 2 in ihrer Gesamtheit mit geschlossener Kammerwand;
- Fig. 4: die Schleifmaschine der Figur 3 ohne Rotorgehäuse;
- Fig. 5: eine Schnittansicht durch gestapelte Schleifelemente
- Fig. 6: eine radiale Schnittansicht durch die bevorzugte Ausführungsform der Schleifmaschine;
- Fig. 7: eine Ansicht der bevorzugten Ausführungsform der Schleifmaschine ohne Rotor mit sichtbarer Ringblende; und
- Fig. 8: eine perspektivische Ansicht einer weiteren Ausführungsform einer Schleifmaschine mit aufgeklappter Kammerwand

In den Figuren 1 bis 7 ist eine Schleifmaschine 2 dargestellt, welche mit einem Rotor 1 ausgestattet ist. Der Rotor 1 ist in einer Schleifkammer 14 eines Rotorgehäuses 9 der Schleifmaschine 2 angeordnet, wobei eine Rotorachse R parallel zu einem Gravitationsvektor G angeordnet ist.

Der Rotor 1 ist aus zehn Schleifelementen 3 zusammengestellt, welche derart gestapelt sind, dass zwischen zwei benachbarten Schleifelementen 3 ein Luftspalt 5 entsteht.

Jedes Schleifelement 3 besteht aus einem metallischen hohlzylindrischen Grundkörper 6 mit einer Aussenfläche 7. Auf die Aussenfläche 7 ist eine galvanische Diamantbeschichtung 8 angebracht worden.

Die Beschichtungen 8 bilden in ihrer Gesamtheit die Schleiffläche 4 des Rotors aus.

Der Rotor 1 ist von einer Kammerwand 15 umgeben, welche in der Figur 2 besser sichtbar ist, da die eine Kammerwandhälfte um ein Scharnier 21 aufgeklappt ist, wie es beispielsweise bei einer Reinigung der Schleifmaschine 2 der Fall ist. Die als Schlitze ausgeführten Luftdurchführungsöffnungen sind in der Figur 2 teilweise dargestellt.

Der Rotor 1 weist an seinem oberen Ende eine kegelförmige Abdeckung 22 auf, welche zur Verteilung des zu schleifenden Produkts verwendet wird.

Im Betrieb wird der Rotor 1 von einem Elektromotor 12 in Drehrichtung D angetrieben, welcher unterhalb des Rotors 1 angeordnet ist. Eine Antriebswelle 13 des Elektromotors 12 ist direkt und koaxial zum Rotor 1 mit einer Rotorwelle 23 verbunden. Der Rotor 1 ist nur im Bereich zwischen Elektromotor 12 und Rotorwelle 23 gelagert. Somit kann beim Zufügen von Produkt durch eine Einlassöffnung 10 das Produkt auf die Spitze der kegelförmigen Abdeckung 22 gerichtet werden und somit über den gesamten Umfang des Rotors 1 verteilt werden.

Das Produkt fällt durch Schwerkraft durch den zwischen Schleiffläche 4 und Kammerwand 15 gebildeten Schleifspalt S mit einer Spaltbreite von 20 mm. Dabei wird die Oberfläche des Produkts von der Schleiffläche 4 des sich schnell drehenden Rotors (1500-1800 Umdrehungen/Minute) berührt und abgeschliffen.

Um zu verhindern, dass Produktteilchen nicht von der Schleiffläche 4 erfasst werden bzw. um die Verweilzeit im Schleifspalt zu erhöhen sind Brems- und Stauleisten 17 und 18 an der Kammerwand 15 angeordnet, welche eine Produktumlenkung bewirken. Die Bremsleisten 17 erstrecken sich in axialer Richtung des Rotors 1 und der Kammerwand 15, welche konzentrisch angeordnet sind, während die Stauleisten 18, welche in der Figur 8 sichtbar sind, als Umfangssegment ausgebildet sind und sich in Umfangsrichtung der Kammerwand 15 erstrecken. Der radiale Abstand zwischen Schleiffläche 4 und Bremsleiste 17 kann eingestellt werden.

Das Produkt verlässt dann die Schleifkammer 14 durch einen ringförmigen Auslass 11. Am Auslass 1 ist eine Ringblende 19 angeordnet, welche besonders gut in der Figur 7 sichtbar ist und durch einen Aktuator 24 bewegbar ist. Die Ringblende 19 kann den Auslass 11 sperren, so dass Produkt im Schleifspalt S gestaut wird. Durch einstellen eines Auslassquerschnittes kann die Ringblende 19 ferner einen Durchlauf der Schleifmaschine 2 bestimmen.

Der beim Schleifen des Produktes entstehende Schleifstaub, welcher aus der abgeschliffene Oberfläche des Produkts besteht, wird über eine nicht dargestellten Luftabsaugvorrichtung aus dem Produktfluss entfernt. Dabei wird durch die Luftabsaugvorrichtung einen Unterdruck in der Schleifkammer 14 erzeugt. Die Kammerwand 15 ist als Siebfläche ausgebildet und weist eine Mehrzahl von als Schlitze ausgeführten Luftdurchführungsöffnungen 16 auf, welche derart bemasst sind, dass sie das Produkt zurückhalten aber die Absaugung des Schleifstaubs ermöglichen.

Luft strömt dabei durch Einlassöffnungen 27 im Motorbereich und im Bereich der Antriebswelle 13 aufgrund des in der Schleifkammer 14 herrschenden Unterdrucks ein und wird bis zum hohlen Innenraum des Rotors 1 geführt. Die Luftspalte 5 des Rotors ermöglichen den Luftdurchfluss. Dabei wird der entstehende Schleifstaub von Luftstrom mitgenommen und durch die Öffnungen 16 der Kammerwand 15 aus dem Schleifspalt S entfernt. Um eine gleichmässige Saugleistung über die gesamte Höhe h des Rotors 1 zu erzeugen sind vier Ringkanäle 25 um die Schleifkammer 14 angeordnet. Jeder Ringkanal ist an einem Ende mit dem Ansaugstutzen 26 der Luftabsaugvorrichtung verbunden und verläuft um die Schleifkammer 14 herum. Zwischen den Ringkanälen 25 sind radiale Böden 29 ausgebildet, welche sich zwischen Kammerwand 15 und einer Mantelfläche 28 einer Luftabsaugummantelung 20 erstrecken. Da eine Wand des Ringkanals 25 durch die Kammerwand 15 ausgebildet wird, ist somit die Luftdurchströmung aus der Schleifkammer 14 heraus möglich. Das andere Ende des Ringkanals 25 weist kleine Ansaugöffnungen auf, welche das Ansaugen einer kleinen Menge Luft aus der Umgebung ermöglichen. Luft wird jedoch hauptsächlich (mehr als 80% des Ansaugvolumens) durch die Einlassöffnungen 27 gesaugt.

Die Mantelfläche 28 verläuft, wie in der Figur 6 sichtbar, nicht konzentrisch zum Rotor 1 bzw. zur Kammerwand 15 sondern, ausgehend von den kleinen Ansaugöffnungen und in Umfangsrichtung (gleich Drehrichtung) des Rotors 1, spiralförmig. Dadurch wird über den gesamten Umfang des Rotors 1 eine konstante Saugleistung erzeugt, welche Verstopfungen und Materialansammlungen entgegenwirkt.

## Patentansprüche

1. Rotor (1) für eine Schleifmaschine (2) für die Lebensmittel- und Futtermittelindustrie umfassend eine Mehrzahl von im Wesentlichen zylindrischen, insbesondere hohlzylindrischen, Schleifelementen (3) mit je einer äusseren, im Wesentlichen kreiszylindermantelförmigen Schleiffläche (4), wobei die Schleifelemente (3) übereinander koaxial und derart angeordnet sind, dass zwischen den Schleifflächen (4) zweier benachbarter Schleifelemente (3) ein im Wesentlichen ringförmiger Luftspalt (5) entsteht,
**dadurch gekennzeichnet, dass**
ein Verhältnis zwischen einer Hüllfläche (H) des Rotors (1) und einer Gesamtschleiffläche des Rotors (1) grösser als 1,05 und kleiner als 1,25 ist, und dass der Rotor (1) einen Aussendurchmesser zwischen 0,5 und 0,6 m aufweist.

2. Rotor (1) nach Anspruch 1, **dadurch gekennzeichnet, dass** der Rotor (1) eine Gesamtschleiffläche zwischen 0,7 und 1,2 m² aufweist und/oder eine Hüllfläche (H) zwischen 0,8 und 1,5 m² aufweist.

3. Rotor (1) nach einem der vorhergehenden Ansprüche, **dadurch gekennzeichnet, dass** der Rotor (1) eine Höhe (h) zwischen 0,5 und 0,6 m aufweist.

4. Rotor (1) nach einem der vorhergehenden Ansprüche, **dadurch gekennzeichnet, dass** ein Verhältnis zwischen Schleifelementhöhe (sh) und Aussendurchmesser zwischen 1/8 und 1/12 beträgt.

5. Rotor (1) nach einem der vorhergehenden Ansprüche, **dadurch gekennzeichnet, dass** die Höhe des ringförmigen Luftspaltes (5) zwischen 5 und 9 mm beträgt.

6. Rotor (1) nach einem der vorhergehenden Ansprüche, **dadurch gekennzeichnet, dass** ein Schleifelement (3) einen Grundkörper (6) mit einer äusseren, im Wesentlichen kreiszylindermantelförmigen Aussenfläche (7) und eine auf die Aussenfläche (7) aufgebrachte Beschichtung (8) umfasst, wobei die Beschichtung (8) insbesondere eine Diamantbeschichtung ist, bevorzugt eine galvanische Diamantbeschichtung mit bevorzugt einer mittleren Partikelgrösse zwischen 0,3 mm und 0,8 mm.

7. Schleifmaschine (2) für die Lebensmittel- und Futtermittelindustrie umfassend einen Rotor (1) nach einem der vorhergehenden Ansprüche, ein Rotorgehäuse (9) mit einem Einlass (10) und einem Auslass (11) für das zu schleifende bzw. geschliffene Produkt, und einem Antrieb (12) zum Antreiben des Rotors (1),
**dadurch gekennzeichnet, dass**
der Rotor (1) direkt angetrieben wird, insbesondere dass eine Antriebswelle (13) der Antriebs (12) direkt mit dem Rotor (1) verbunden ist und insbesondere dass der Rotor mit einer Drehzahl zwischen 1400 und 1800 Umdrehungen/Minute und/oder einer Umfangsgeschwindigkeit zwischen 40 und 100 m/s betreibbar ist.

8. Schleifmaschine (2) nach Anspruch 7, **dadurch gekennzeichnet, dass** eine Schleifkammer (14) mit einer im Wesentlichen kreiszylindermantelförmigen Kammerwand (15) des Rotorgehäuses (9) den Rotor (1) koaxial umgibt, wobei ein Abstand (S) zwischen Kammerwand (15) und Schleiffläche (4) zwischen 15 und 25 mm beträgt.

9. Schleifmaschine (2) nach Anspruch 7 oder 8, **dadurch gekennzeichnet, dass** die Kammerwand (15) mit einer Mehrzahl von Luftdurchführungsöffnungen (16), vorzugsweise Schlitzen, insbesondere mit einer Breite zwischen 0,8 mm und 1,5 mm, versehen ist.

10. Schleifmaschine (2) nach einem der Ansprüche 7 bis 9,
**dadurch gekennzeichnet, dass** die Kammerwand (15) mit vorstehenden Brems- und Stauleisten (17, 18) versehen ist, welche sich jeweils im Wesentlichen parallel bzw. koaxial umlaufend zu Rotorachse (R) erstrecken, wobei die Bremsleisten (17) derart verstellbar ausgebildet sind, dass ein Vorsprung bezüglich der Kammerwand (15) zwischen 4 mm und 10 mm einstellbar ist.

11. Schleifmaschine (2) nach einem der Ansprüche 7 bis 10,
**dadurch gekennzeichnet, dass** sie ferner eine Luftabsaugvorrichtung umfasst, welche bevorzugt mit einer Absaugleistung zwischen 40 und 95 m³/min betreibbar ist, wobei vorzugsweise eine Mehrzahl von Luftabsaugkanälen (21), welche um die Kammerwand (9) angeordnet sind, mit der Luftabsaugvorrichtung strömungstechnisch verbunden sind.

12. Schleifmaschine (2) nach Anspruch 11, umfassend eine Mantelfläche (28), welche um die mit Luftdurchführungsöffnungen versehene Kammerwand (15) angeordnet ist und mit der Luftabsaugvorrichtung zur Erzeugung eines Unterdrucks strömungstechnisch verbunden ist, **dadurch gekennzeichnet, dass** ein radialer Abstand zwischen der Mantelfläche (28) und der Kammerwand (15) und/oder der Rotorachse (R) zumindest abschnittsweise in eine Umfangsrichtung des Rotors (1) zunimmt, insbesondere stetig zunimmt.

13. Schleifmaschine (2) nach Anspruch 12, **dadurch gekennzeichnet, dass** die Luftabsaugummantelung (20) ferner eine Mehrzahl von radialen Böden (29) umfasst, welche sich zwischen Kammerwand (15) und Mantelfläche (28) erstrecken.

14. Schleifmaschine (20) nach Anspruch 12 oder 13, **dadurch gekennzeichnet, dass** die Mantelfläche (28) spiralförmig verläuft.

## Claims

1. Rotor (1) for a grinding machine (2) for the food and feed industry, comprising a plurality of substantially cylindrical, in particular hollow-cylindrical, grinding elements (3) having in each case an outer grinding surface (4) substantially in the shape of a lateral cylinder surface, wherein the grinding elements (3) are arranged coaxially one above another and in such a manner that a substantially annular air gap (5) arises between the grinding surfaces (4) of two adjacent grinding elements (3), **characterized in that** a ratio between an enveloping surface (H) of the rotor (1) and an overall grinding surface of the rotor (1) is greater than 1.05 and smaller than 1.25, and **in that** the rotor (1) has an outer diameter of between 0.5 and 0.6 m.

2. Rotor (1) according to Claim 1, **characterized in that** the rotor (1) has an overall grinding surface of between 0.7 and 1.2 m² and/or has an enveloping surface (H) of between 0.8 and 1.5 m².

3. Rotor (1) according to one of the preceding claims, **characterized in that** the rotor (1) has a height (H) of between 0.5 and 0.6 m.

4. Rotor (1) according to one of the preceding claims, **characterized in that** a ratio between grinding element height (sh) and outer diameter is between 1/8 and 1/12.

5. Rotor (1) according to one of the preceding claims, **characterized in that** the height of the annular air gap (5) is between 5 and 9 mm.

6. Rotor (1) according to one of the preceding claims, **characterized in that** a grinding element (3) comprises a basic body (6) with an outer surface (7) substantially in the shape of a lateral cylinder surface, and a coating (8) which is applied to the outer surface (7), wherein the coating (8) is in particular a diamond coating, preferably a galvanic diamond coating with preferably a mean particle size of between 0.3 mm and 0.8 mm.

7. Grinding machine (2) for the food and feed industry, comprising a rotor (1) according to one of the preceding claims, a rotor housing (9) with an inlet (10) and an outlet (11) for the product which is to be ground or has been ground, and a drive (12) for driving the rotor (1), **characterized in that** the rotor (1) is driven directly, in particular **in that** a drive shaft (13) of the drive (12) is connected directly to the rotor (1), and in particular **in that** the rotor is operable at a rotational speed of between 1400 and 1800 revolutions/minute and/or a circumferential speed of between 40 and 100 m/s.

8. Grinding machine (2) according to Claim 7, **characterized in that** a grinding chamber (14) with a chamber wall (15), which is substantially in the shape of a lateral cylinder surface, of the rotor housing (9) coaxially surrounds the rotor (1), wherein a distance (S) between chamber wall (15) and grinding surface (4) is between 15 and 25 mm.

9. Grinding machine (2) according to Claim 7 or 8, **characterized in that** the chamber wall (15) is provided with a plurality of air passage openings (16), preferably slots, in particular with a width of between 0.8 mm and 1.5 mm.

10. Grinding machine (2) according to one of Claims 7 to 9, **characterized in that** the chamber wall (15) is provided with protruding braking and retaining strips (17, 18) which each extend substantially parallel to or in a coaxially encircling manner with respect to the rotor axis (R), wherein the braking strips (17) are configured to be adjustable in such a manner that a projection with respect to the chamber wall (15) of between 4 mm and 10 mm can be set.

11. Grinding machine (2) according to one of Claims 7 to 10, **characterized in that** it furthermore comprises an air extraction device which is preferably operable with an extraction power of between 40 and 95 m³/min, wherein preferably a plurality of air extraction ducts (21), which are arranged around the chamber wall (9), are connected in terms of flow to the air extraction device.

12. Grinding machine (2) according to Claim 11, comprising a lateral surface (28) which is arranged around the chamber wall (15) provided with air passage openings and is connected in terms of flow to the air extraction device in order to generate a negative pressure, **characterized in that** a radial distance between the lateral surface (28) and the chamber wall (15) and/or the rotor axis (R) increases at least in sections in a circumferential direction of the rotor (1), in particular increases continuously.

13. Grinding machine (2) according to Claim 12, **characterized in that** the air extraction cladding (20) furthermore comprises a plurality of radial bases (29) which extend between chamber wall (15) and lateral surface (28).

14. Grinding machine (20) according to Claim 12 or 13, **characterized in that** the lateral surface (28) runs in a spiral manner.

## Revendications

1. Rotor (1) pour une meuleuse (2) pour l'industrie alimentaire humaine et animale comprenant une pluralité d'éléments abrasifs (3) sensiblement cylindriques, en particulier cylindriques creux, dotés chacun d'une surface d'abrasion (4) extérieure sensiblement en forme d'enveloppe de cylindre circulaire, dans lequel les éléments abrasifs (3) sont disposés l'un au-dessus de l'autre de manière coaxiale et de telle sorte qu'un interstice d'air (5) sensiblement annulaire apparaît entre les surfaces d'abrasion (4) de deux éléments abrasifs (3) adjacents,
**caractérisé en ce qu'**une proportion entre une surface d'enveloppe (H) du rotor (1) et une surface totale du rotor (1) est supérieure à 1,05 et inférieure à 1,25, et **en ce que** le rotor présente un diamètre extérieur entre 0,5 et 0,6 m.

2. Rotor (1) selon la revendication 1, **caractérisé en ce que** le rotor (1) présente une surface d'abrasion totale entre 0,7 et 1,2 m² et/ou une surface d'enveloppe (H) entre 0,8 et 1,5 m².

3. Rotor (1) selon l'une des revendications précédentes, **caractérisé en ce que** le rotor (1) présente une hauteur (h) entre 0,5 et 0,6 m.

4. Rotor (1) selon l'une des revendications précédentes, **caractérisé en ce qu'**une proportion entre hauteur d'élément abrasif (sh) et diamètre extérieur vaut entre 1/8 et 1/12.

5. Rotor (1) selon l'une des revendications précédentes, **caractérisé en ce que** la hauteur de l'interstice d'air annulaire (5) vaut entre 5 et 9 mm.

6. Rotor (1) selon l'une des revendications précédentes, **caractérisé en ce qu'**un élément abrasif (3) comprend un corps de base (6) doté d'une surface extérieure externe sensiblement en forme d'enveloppe de cylindre circulaire (7) et un revêtement (8) appliqué sur la surface extérieure (7), dans lequel le revêtement (8) est en particulier un revêtement en diamant, de préférence un revêtement diamant galvanique avec de préférence une granulométrie moyenne entre 0,3 mm et 0,8 mm.

7. Meuleuse (2) pour l'industrie alimentaire humaine et animale comprenant un rotor (1) selon l'une des revendications précédentes, un carter de rotor (9) doté d'une entrée (10) et d'une sortie (11) respectivement pour le produit à abraser et pour le produit abrasé, et un entraînement (12) destiné à entraîner le rotor (1), **caractérisée en ce que** le rotor (1) est entraîné directement, en particulier **en ce qu'**un arbre d'entraînement (13) de l'entraînement (12) est directement relié au rotor (1) et en particulier **en ce que** le rotor peut fonctionner avec une vitesse de rotation entre 1400 et 1800 tours/minute et/ou une vitesse périphérique entre 40 et 100 m/s.

8. Meuleuse (2) selon la revendication 7, **caractérisée en ce qu'**une chambre d'abrasion (14) entoure de manière coaxiale le rotor (1) avec une paroi de chambre (15) sensiblement en forme d'enveloppe de cylindre circulaire du carter de rotor (9), dans laquelle une distance (S) entre la paroi de chambre (15) et les surfaces d'abrasion (4) vaut entre 15 et 25 mm.

9. Meuleuse (2) selon la revendication 7 ou 8, **caractérisée en ce que** la paroi de chambre (15) est prévue avec une pluralité d'ouvertures de passage d'air (16), de préférence des fentes, en particulier avec une largeur entre 0,8 mm et 1,5 mm.

10. Meuleuse (2) selon l'une des revendications 7 à 9, **caractérisée en ce que** la paroi de chambre (15) est prévue avec des barres de freinage et de retenue saillantes (17, 18), lesquelles s'étendent sensiblement parallèlement à l'axe de rotor (R) ou entourent coaxialement celui-ci, dans laquelle les barres de freinage (17) sont réalisées pour être ajustables de telle sorte qu'une saillie par rapport à la paroi de chambre (15) peut être réglée entre 4 mm et 10 mm.

11. Meuleuse (2) selon l'une des revendications 7 à 10, **caractérisée en ce qu'**elle comprend en outre un dispositif d'aspiration d'air, lequel peut fonctionner de préférence avec une puissance d'aspiration entre 40 et 95 m³/min, dans laquelle de préférence une pluralité de canaux d'aspiration (21), lesquels sont disposés autour de la paroi de chambre (9), sont reliés fluidiquement au dispositif d'aspiration d'air.

12. Meuleuse (2) selon la revendication 11, comprenant une surface enveloppante (28), laquelle est disposée autour de la paroi de chambre (15) prévue dotée d'ouvertures de passage d'air et est reliée fluidiquement au dispositif d'aspiration d'air afin de générer une dépression, **caractérisée en ce qu'**une distance radiale entre la surface enveloppante (28) et la paroi de chambre (15) et/ou l'axe de rotor (R) augmente au moins par section dans une direction circonférentielle du rotor (1), en particulier augmente de façon constante.

13. Meuleuse (2) selon la revendication 12, **caractérisée en ce que** la gaine d'aspiration d'air (20) comprend en outre une pluralité de fonds radiaux (29), lesquels s'étendent entre la paroi de chambre (15) et la surface enveloppante (28).

14. Meuleuse (20) selon la revendication 12 ou 13, **caractérisée en ce que** la surface enveloppante (28) est en forme de spirale.
